# EUROPÄISCHE PATENTSCHRIFT

(11) **EP 1 117 921 B1**
(45) Veröffentlichungstag und Bekanntmachung des Hinweises auf die Patenterteilung: **27.04.2005**
(21) Anmeldenummer: 00962182.2
(22) Anmeldetag: 01.08.2000
(51) Int. Cl.: F02M 47/02

(54) **Einspritzvetil für ein Common-Rail Kraftstoffsystem**
Fuel injector for a common rail fuel system
Injecteur de carburant pour un système carburant à rampe commune

(30) Priorität: 04.08.1999 DE 19936667
(43) Veröffentlichungstag der Anmeldung: 25.07.2001
(73) Patentinhaber: ROBERT BOSCH GMBH, 70442 Stuttgart (DE)
(72) Erfinder: KIENZLER, Dieter, D-71229 Leonberg (DE); MATTES, Patrick, D-70569 Stuttgart (DE); STOECKLEIN, Wolfgang, D-70197 Stuttgart (DE); BOECKING, Friedrich, D-70499 Stuttgart (DE)
(86) Internationale Anmeldenummer: PCT/DE2000/002530
(87) Internationale Veröffentlichungsnummer: WO 2001/011219

(56) Entgegenhaltungen:
- EP-A- 0 262 539
- EP-A- 0 789 142
- DE-A- 4 404 570
- DE-A- 19 724 637
- GB-A- 2 325 024
- US-A- 5 183 019
- US-A- 5 664 545
- US-A- 5 860 597
- US-A- 5 890 471
- US-A- 5 915 623

## Beschreibung

### Stand der Technik

Die Erfindung betrifft einen Common-Rail-Injektor zur Einspritzung von Kraftstoff in einem Common-Rail-Einspritzsystem einer Brennkraftmaschine, der ein Injektorgehäuse mit einem Kraftstoffzulauf aufweist, der mit einem zentralen Kraftstoffhochdruckspeicher außerhalb des Injektorgehäuses und mit einem Druckraum innerhalb des Injektorgehäuses in Verbindung steht, aus dem mit Hochdruck beaufschlagter Kraftstoff in Abhängigkeit von der Stellung eines Steuerventils eingespritzt wird, das dafür sorgt, dass eine in einer Längsbohrung eines Injektors axial gegen die Vorspannkraft einer Düsenfeder, die in einem Düsenfederraum aufgenommen ist, hin und her bewegbare Düsennadel von einem Sitz abhebt, wenn der Druck in dem Druckraum größer als der Druck in einem Steuerraum ist, der über eine Zulaufdrossel mit dem Kraftstoffzulauf verbunden ist.

In Common-Rail-Einspritzsystemen fördert eine Hochdruckpumpe den Kraftstoff in den zentralen Hochdruckspeicher, der als Common-Rail bezeichnet wird. Von dem Hochdruckspeicher führen Hochdruckleitungen zu den einzelnen Injektoren, die den Motorzylindern zugeordnet sind. Die Injektoren werden einzeln von der Motorelektronik angesteuert. Der Raildruck steht in dem Druckraum und an dem Steuerventil an. Wenn das Steuerventil öffnet, hebt die Düsennadel gegen die Vorspannkraft der Düsenfeder von ihrem Sitz ab, und mit Hochdruck beaufschlagter Kraftstoff wird in den Verbrennungsraum eingespritzt.

Bei herkömmlichen Injektoren, wie sie beispielsweise aus der DE 197 24 637 A1 bekannt sind, kommen relativ lange Düsennadeln zum Einsatz. Im Betrieb wirken auf die Düsennadel infolge der hohen Drücke und der schnellen Lastwechsel sehr große Kräfte. Diese Kräfte führen dazu, dass die Düsennadel in Längsrichtung gedehnt und gestaucht wird. Das wiederum hat zur Folge, dass der Düsennadelhub in Abhängigkeit von den auf die Düsennadel wirkenden Kräfte variiert.

Wegen seiner großen Massenträgheit und seiner großen Baulänge weist auch der aus der US 5,915,623 bekannte Injektor diese Nachteile auf. Bei diesem Injektor ist im Anschluss an die Düsennadel ein Steuerkolben vorgesehen, der in den Steuerraum des Injektors ragt.

Aufgabe der Erfindung ist es, einen Common-Rail-Injektor bereitzustellen, der unter Verwendung von konventionellen Einspritzdüsen deutlich höhere Düsennadelgeschwindigkeiten erlaubt. Außerdem soll der erfindungsgemäße Injektor einfach aufgebaut und kostengünstig herstellbar sein.

Die Aufgabe ist bei einem Common-Rail-Injektor zur Einspritzung von Kraftstoff in einem Common-Rail-Einspritzsystem einer Brennkraftmaschine, der ein Injektorgehäuse mit einem Kraftstoffzulauf aufweist, der mit einem zentralen Kraftstoffhochdruckspeicher außerhalb des Injektorgehäuses und mit einem Druckraum innerhalb des Injektorgehäuses in Verbindung steht, aus dem mit Hochdruck beaufschlagter Kraftstoff in Abhängigkeit von der Stellung eines Steuerventils eingespritzt wird, das dafür sorgt, dass eine in einer Längsbohrung des Injektors axial gegen die Vorspannkraft einer Düsenfeder, die in einem Düsenfederraum aufgenommen ist, hin und her bewegbare Düsennadel von einem Sitz abhebt, wenn der Druck in dem Druckraum größer als der Druck in einem Steuerraum ist, der über eine Zulaufdrossel mit dem Kraftstoffzulauf verbunden ist, dadurch gelöst, dass der Steuerraum von einem zylinderförmigen Raum gebildet wird, in dem ein an dem brennraumfernen Ende der Düsennadel ausgebildeter Steuerzapfen unter Dichtwirkung verschiebbar ist, und dass der Düsenfederraum im Bereich des brennraumfernen Endes der Düsennadel außerhalb des Steuerraumes angeordnet ist. Es ist auch denkbar, die Düsenfeder in dem Steuerraum unterzubringen. Dabei kann sich aber der Bauraum der Düsenfeder ungünstig auf die Funktion des Injektors auswirken. Um akzeptable Schließgeschwindigkeiten zu erreichen, ist eine hohe Federsteifigkeit notwendig, die wiederum einen großen Bauraum erfordert. Dadurch vergrößert sich das Steuerraumvolumen, und das Verhalten des Injektors verschlechtert sich. Davon werden insbesondere die Festlegung des Einspritzzeitpunkts und der Einspritzlänge beeinträchtigt. Darüber hinaus vergrößert sich die erforderliche Steuermenge, so dass der Gesamtwirkungsgrad sinkt und die Gefahr einer übermäßigen Kraftstofferwärmung besteht. Die Erfindung liefert den Vorteil, dass der Steuerraum und der Düsenfederraum am brennraumfernen Ende der Düsennadel kombiniert werden können, ohne dass das Volumen des Steuerraums von dem Bauraum der Düsenfeder abhängt. Deshalb ist es möglich, eine Düsenfeder mit einer hohen Federsteifigkeit einzubauen, die ein gutes Schließen der Düsennadel gewährleistet. Dadurch können die Einspritzdauer und der Einspritzzeitpunkt exakt festgelegt werden. Mit dem erfindungsgemäßen Injektor können beim Öffnen und Schließen Düsennadelgeschwindigkeiten realisiert werden, die größer als 1 m/s sind. Wegen des in dem Steuerraum verschiebbaren Steuerzapfens kann der Düsennadeldurchmesser beliebig gewählt werden. Durch die Trennung von Funktionsmaß, das z.B. 3 mm betragen kann, und Fertigungsmaß, das z.B. 4 mm betragen kann, werden die Fertigungskosten reduziert.

Eine besondere Ausführungsart der Erfindung ist dadurch gekennzeichnet, dass der Kraftstoffzulauf in den Düsenfederraum mündet und dass an der Düsennadel zwischen dem Düsenfederraum und dem Druckraum mindestens eine Abflachung ausgebildet ist. Durch die Abflachung wird eine Strömungsverbindung zwischen dem Düsenfederraum und dem Druckraum geschaffen, durch die der einzuspritzende Kraftstoff aus dem Kraftstoffzulauf in den Druckraum gelangt. Die bei herkömmlichen Injektoren vorhandene Bohrung zum Druckraum kann entfallen.

Eine weitere besondere Ausführungsart der Erfindung ist dadurch gekennzeichnet, dass der Steuerraum in einem Ventilstück ausgebildet ist, das eine zentrale Ablaufbohrung mit einer Ablaufdrossel und einem Ventilsitz aufweist. Durch die zentrale Ablaufbohrung wird eine Verbindung zwischen dem Steuerraum und einem Entlastungsraum geschaffen. Der Ventilsitz wirkt mit einem Steuerventilglied eines 2/2-Wegeventils zusammen, das den Einspritzverlauf des erfindungsgemäßen Injektors steuert.

Weitere besondere Ausführungsarten der Erfindung sind dadurch gekennzeichnet, dass die Zulaufdrossel in das Ventilstück oder in die Düsennadel integriert ist. Die Zulaufdrossel kann die Form einer Bohrung oder einer Nut aufweisen. Aus Fertigungs- und/oder Kostengründen ist die eine oder andere Ausführungsart vorzuziehen.

Eine weitere besondere Ausführungsart der Erfindung ist dadurch gekennzeichnet, dass die Düsennadel durch den Steuerzapfen geführt ist. Bedingt durch das erfindungsgemäße Funktionsprinzip tritt im unbetätigten Zustand keine innere Leckage an der Führung auf. Das führt zu geringeren spezifischen Verbrauchswerten.

Eine weitere besondere Ausführungsart der Erfindung ist dadurch gekennzeichnet, dass die Düsennadel an ihrem brennraumnahen Ende geführt ist. Die zusätzliche Führung der Düsennadel erhöht die Betriebssicherheit und die Lebensdauer des Injektors.

Eine weitere besondere Ausführungsart der Erfindung ist dadurch gekennzeichnet, dass an der Düsennadel eine Stufe ausgebildet ist, die einen Anschlag für einen Federteller bildet. Der Federteller bildet ein Widerlager für die Düsenfeder und gleichzeitig den Hubanschlag für die Düsennadel. Durch die Wahl einer geeigneten Dicke des Federtellers kann sowohl die Vorspannkraft der Düsenfeder als auch der Düsennadelhub eingestellt werden.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen:
- Figur 1:: ein erstes Ausführungsbeispiel eines erfindungsgemäßen Injektors mit Zulaufdrossel im Ventilstück;
- Figur 2:: ein zweites Ausführungsbeispiel eines erfindungsgemäßen Injektors mit Zulaufdrossel in der Düsennadel;
- Figur 3:: ein drittes Ausführungsbeispiel eines erfindungsgemäßen Injektors mit einer Drosselnut in der Düsennadel; und
- Figur 4:: ein viertes Ausführungsbeispiel eines erfindungsgemäßen Injektors mit Drosselnut und separater Nadelführung.

Das in Figur 1 im Längsschnitt dargestellte erste Ausführungsbeispiel des erfindungsgemäßen Injektors weist ein insgesamt mit 1 bezeichnetes Injektorgehäuse auf. Das Injektorgehäuse 1 umfasst einen Düsenkörper 2, der mit seinem unteren freien Ende in den Brennraum der zu versorgenden Brennkraftmaschine ragt. Mit seiner oberen, brennraumfernen Stirnfläche ist der Düsenkörper 2 mittels einer Spannmutter 5 axial gegen einen Haltekörper 4 verspannt. An dem Haltekörper 4 ist ein innen umlaufender Umfangssteg 26 ausgebildet. An dem Umfangssteg 26 stützt sich ein Ventilstück 3 mit einem Bund ab.

In dem Düsenkörper 2 ist eine axiale Längsbohrung 6 ausgespart. In der Längsbohrung 6 ist eine Düsennadel 8 axial verschiebbar aufgenommen. An der Spitze 9 der Düsennadel 8 ist eine Dichtfläche ausgebildet, die mit einem Dichtsitz zusammenwirkt, der an dem Düsenkörper 2 ausgebildet ist. Wenn sich die Spitze 9 der Düsennadel 8 mit ihrer Dichtfläche in Anlage an dem Dichtsitz befindet, ist ein Spritzloch 10 in dem Düsenkörper 2 verschlossen. Wenn die Düsennadelspitze 9 von ihrem Sitz abhebt, wird mit Hochdruck beaufschlagter Kraftstoff durch das Spritzloch 10 in den Brennraum der zu versorgenden Brennkraftmaschine eingespritzt.

Ausgehend von der Spitze 9 weist die Düsennadel 8 drei Bereiche mit unterschiedlichen Durchmessern d₁, d₂ und d₃ auf. Der Durchmesser d₂ ist am größten, und die Durchmesser d₁ und d₃ sind im vorliegenden Ausführungsbeispiel gleich groß, können aber auch unterschiedliche Durchmesser aufweisen. Das brennraumferne Ende der Düsennadel 8 mit dem Durchmesser d₃ bildet einen Steuerzapfen 12, der in einer zentralen Bohrung 14 in dem Ventilstück 3 axial verschiebbar geführt ist.

Die zentrale Bohrung 14 und die brennraumferne Stirnfläche des Steuerzapfens 12 der Düsennadel 8 begrenzen einen Steuerraum 15. Der Steuerraum 15 ist über einen Kraftstoffablauf 16 mit einem (nicht dargestellten) Entlastungsraum verbindbar. In dem Kraftstoffablauf 16 ist eine Ablaufdrossel 17 vorgesehen. Mit Hilfe eines Steuerventilgliedes 18 kann der Kraftstoffablauf 16 geöffnet und geschlossen werden.

Durch eine Zulaufdrossel 19 kann Kraftstoff in den Steuerraum 15 gelangen. Die Zulaufdrossel 19 verbindet den Steuerraum 15 mit einem Düsenfederraum 20. Der Düsenfederraum 20 steht mit einem Kraftstoffzulauf 24 in Verbindung, durch den mit Hochdruck beaufschlagter Kraftstoff von dem (nicht dargestellten) Rail in den Düsenfederraum 20 gelangt. In dem Düsenfederraum 20 ist eine Düsenfeder 21 angeordnet. Die Düsenfeder 21 stützt sich mit ihrem einen Ende an dem Umfangssteg 26 des Haltekörpers 4 ab. Mit ihrem anderen Ende stützt sich die Düsenfeder 21 an einem Federteller 22 ab. Die Vorspannkraft der Düsenfeder 21 wird von dem Federteller 22 auf die Düsennadel 8 übertragen. Zu diesem Zweck ist an der Düsennadel 8 zwischen dem Steuerzapfen 12 mit dem Durchmesser d₃ und dem Abschnitt der Düsennadel 8 mit dem Durchmesser d₂ eine Stufe 23 ausgebildet.

In dem Abschnitt der Düsennadel 8 mit dem Durchmesser d₂ ist eine Abflachung 25 ausgebildet. Die Abflachung 25 schafft eine Verbindung zwischen dem Düsenfederraum 20 und einem Druckraum 27, der ein Kraftstoffreservoir bildet. Wenn der Kraftstoffablauf 16 durch das Steuerventilglied 18 verschlossen ist, herrscht in dem Steuerraum 15 und dem Druckraum 27 Raildruck. Die Vorspannkraft der Düsenfeder 21 sorgt dann dafür, dass die Spitze 9 der Düsennadel 8 an ihrem zugehörigen Sitz an dem Düsenkörper 2 in Anlage bleibt. In dieser Stellung der Düsennadel 8 findet keine Einspritzung statt.

Wenn das Steuerventilglied 18 den Kraftstoffablauf 16 öffnet, sinkt der Druck in dem Steuerraum 15 ab. In dem Druckraum 27 herrscht nach wie vor Raildruck. Das führt dazu, dass die Düsennadel 8 mit ihrer Spitze 9 von dem zugehörigen Sitz abhebt, und Kraftstoff in den Brennraum der Brennkraftmaschine eingespritzt wird. Wenn das Steuerventilglied 18 den Kraftstoffablauf 16 wieder schließt, steigt der Druck in dem Steuerraum 15 an, was dazu führt, dass die Düsennadel 8 schließt.

Das Ventilstück 3 und das Steuerventilglied 18 bilden ein Servoventil. Das Servoventil kann als einfach- oder doppelschaltendes Ventil ausgeführt sein. Als Steller können ein Magnet oder ein Piezo eingesetzt werden. Bei dem in Figur 1 dargestellten Ausführungsbeispiel befindet sich die Zulaufdrossel 19 in dem Ventilstück 3. Aus Fertigungs- und Kostengründen kann die Zulaufdrossel auch in einem anderen Bauteil, z.B. der Düsennadel 8, ausgebildet sein. Wichtig ist, dass sich die Düsenfeder 21 außerhalb des Steuerraums 15 befindet. Die Vorspannung bzw. der Hub können durch die Dicke des Federtellers 22 eingestellt werden. Statt der einen Abflachung 25 können auch mehrere Abflachungen an der Düsennadel 8 angebracht sein. Der aus den Abflachungen resultierende Durchflussquerschnitt stimmt mit der Zulaufbohrung einer herkömmlichen Düse überein.

Wenn keine Einspritzung stattfindet, wird die Düsennadel 8 durch den Raildruck in den Sitz gepresst. Die Summe aus Steuerraum- und Düsenfederschließkraft überwiegt gegenüber der Sitzkraft am Nadelsitz. Die Einspritzung wird durch die Druckentlastung des Steuerraums 15 eingeleitet. Die Düsennadel 8 hebt sich aus dem Sitz und schlägt im Endhub mit dem Federteller 22 am Ventilstück 3 an. Die Öffnungs- und Schließgeschwindigkeit wird bei festem Ablauf/Zulauf-Verhältnis von dem Querschnitt des Steuerzapfens 12 bestimmt, dessen verdrängtes Volumen wie eine zusätzliche Quelle (beim Öffnen) bzw. Senke (beim Schließen) wirkt. Um die Kräftebilanz zwischen Nadelsitz und Steuerzapfen nicht einseitig zu verschieben, müsste man bei konventionellen Common-Rail-Systemen mit Druckstange den Nadeldurchmesser von 4 mm auf etwa 3 bis 3,5 mm verkleinern. Problematisch ist hierbei die Fertigungs- und Kostenseite. Der Vorteil der Erfindung liegt darin, dass der hydraulisch wirksame Durchmesser unabhängig vom geometrisch vorgegebenen Nadeldurchmesser ist. Sobald das Steuerventilglied 18 wieder schließt, steigt der Druck im Steuerraum 15 an, und die Düsennadel 8 geht in den Sitz zurück.

Das in Figur 2 dargestellte Ausführungsbeispiel entspricht weitgehend dem in Figur 1 dargestellten ersten Ausführungsbeispiel der Erfindung. Der Einfachheit halber werden zur Bezeichnung gleicher Teile dieselben Bezugszeichen verwendet. Außerdem wird, um Wiederholungen zu vermeiden, auf die vorstehende ausführliche Beschreibung des ersten Ausführungsbeispiels verwiesen. Im Folgenden wird nur auf die Unterschiede zwischen den beiden Ausführungsbeispielen eingegangen. Bei der ausführlichen Beschreibung der in den Figuren 3 und 4 dargestellten Ausführungsbeispiele wird analog vorgegangen.

Bei dem in Figur 2 dargestellten zweiten Ausführungsbeispiel ist die Zulaufdrossel nicht in dem Ventilstück 3 sondern in der Düsennadel 8 angeordnet. Mit Hochdruck beaufschlagter Kraftstoff gelangt über eine Radialbohrung 31 und eine Axialbohrung 30 mit einer Zulaufdrossel 29 in den Steuerraum 15.

Bei dem in Figur 3 dargestellten dritten Ausführungsbeispiel hat die Zulaufdrossel die Form einer Axialnut 35, die an dem Steuerzapfen 12 angebracht ist. Durch die Axialnut 35 gelangt mit Hochdruck beaufschlagter Kraftstoff aus dem Bereich der Abflachung 25 an der Düsennadel 8 in den Steuerraum 15.

Bei dem in Figur 4 dargestellten Ausführungsbeispiel ist im Unterschied zu dem vorangegangenen dritten Ausführungsbeispiel eine zusätzliche Führung 38 an dem brennraumnahen Ende der Düsennadel 8 ausgebildet. Mehrere Abflachungen 39 sorgen für eine Strömungsverbindung von dem Druckraum 27 zur Düsennadelspitze 9.

## Patentansprüche

1. Common-Rail-Injektor zur Einspritzung von Kraftstoff in einem Common-Rail-Einstpritzsystem einer Brennkraftmaschine, der ein Injektorgehäuse (1) mit einem Kraftstoffzulauf (24) aufweist, der mit einem zentralen Kraftstoffhochdruckspeicher außerhalb des Injektorgehäuses (1) und mit einem Druckraum (27) innerhalb des Injektorgehäuses (1) in Verbindung steht, aus dem mit Hochdruck beaufschlagter Kraftstoff in Abhängigkeit von der Stellung eines Steuerventils (18) eingespritzt wird, das dafür sorgt, dass eine in einer Längsbohrung (6) des Injektors axial gegen die Vorspannkraft einer Düsenfeder (21), die in einem Düsenfederraum (20) aufgenommen ist, hin und her bewegbare Düsennadel (8) von einem Sitz abhebt, wenn der Druck in dem Druckraum (27) größer als der Druck in einem Steuerraum (15) ist, der über eine Zulaufdrossel (19) mit dem Kraftstoffzulauf (24) verbunden ist,
**dadurch gekennzeichnet, dass** der Steuerraum (15) von einem zylinderförmigen Raum gebildet wird, in dem ein an dem brennraumfernen Ende der Düsennadel (8) ausgebildeter Steuerzapfen (12) unter Dichtwirkung verschiebbar ist, dass der Düsenfederraum (20) im Bereich des brennraumfernen Endes der Düsennadel (8) außerhalb des Steuerraums (15) angeordnet ist, und dass der Düsenfederraum (20) die Düsennadel (8) teilweise umgibt.

2. Common-Rail-Injektor nach Anspruch 1, **dadurch gekennzeichnet, dass** der Kraftstoffzulauf (24) in den Düsenfederraum (20) mündet, und dass an der Düsennadel (8) zwischen dem Düsenfederraum (20) und dem Druckraum (27) mindestens eine Abflachung (25) ausgebildet ist.

3. Common-Rail-Injektor nach einem der vorhergehenden Ansprüche, **dadurch gekennzeichnet, dass** der Steuerraum (15) in einem Ventilstück (3) ausgebildet ist, das eine zentrale Ablaufbohrung (16) mit einer Ablaufdrossel (17) und einen Ventilsitz aufweist.

4. Common-Rail-Injektor nach Anspruch 3, **dadurch gekennzeichnet, dass** die Zulaufdrossel in einer Bohrung (19) in dem Ventilstück (3) vorgesehen ist, die den Steuerraum (15) mit dem Düsenfederraum (20) verbindet.

5. Common-Rail-Injektor nach Anspruch 3, **dadurch gekennzeichnet, dass** die Zulaufdrossel (30, 31; 35) in die Düsennadel (8) integriert ist.

6. Common-Rail-Injektor nach Anspruch 5, **dadurch gekennzeichnet, dass** die Zulaufdrossel (29) in einer zentralen Bohrung (30) in der Düsennadel (8) angeordnet ist, die über eine radiale Bohrung (31) mit dem Düsenfederraum (20) in Verbindung steht.

7. Common-Rail-Injektor nach Anspruch 5, **dadurch gekennzeichnet, dass** die Zulaufdrossel von einer in Längsrichtung der Düsennadel (8) verlaufenden Nut (35) gebildet wird, die an dem Steuerzapfen (12) vorgesehen ist.

8. Common-Rail-Injektor nach einem der vorhergehenden Ansprüche, **dadurch gekennzeichnet, dass** die Düsennadel (8) durch den Steuerzapfen (12) geführt ist.

9. Common-Rail-Injektor nach einem der vorhergehenden Ansprüche, **dadurch gekennzeichnet, dass** die Düsennadel (8) an ihrem brennraumnahen Ende (38) geführt ist.

10. Common-Rail-Injektor nach einem der vorhergehenden Ansprüche, **dadurch gekennzeichnet, dass** an der Düsennadel (8) eine Stufe (23) ausgebildet ist, die einen Anschlag für einen Federteller (22) bildet.

## Claims

1. Common-rail injector for the injection of fuel in a common-rail injection system of an internal combustion engine, the said injector having an injector housing (1) with a fuel inflow (24) which is connected, outside the injector housing (1), to a central high-pressure fuel accumulator and, inside the injector housing (1), to a pressure space (27), out of which fuel acted upon by high pressure is injected as a function of the position of a control valve (18) which ensures that a nozzle needle (8), moveable to and fro in a longitudinal bore (6) of the injector axially counter to the prestressing force of a nozzle spring (21) received in a nozzle-spring space (20), lifts off from a seat when the pressure in the pressure space (27) is higher than the pressure in a control space (15) which is connected to the fuel inflow (24) via an inflow throttle (19), **characterized in that** the control space (15) is formed by a cylindrical space, in which a control pin (12) formed at that end of the nozzle needle (8) which is remote from the combustion space can be displaced, at the same time exerting a sealing action, **in that** the nozzle-spring space (20) is arranged outside the control space (15), in the region of that end of the nozzle needle (8) which is remote from the combustion space, and **in that** the nozzle-spring space (20) partially surrounds the nozzle needle (8).

2. Common-rail injector according to Claim 1, **characterized in that** the fuel inflow (24) issues into the nozzle-spring space (20), and **in that** at least one flattening (25) is formed on the nozzle needle (8), between the nozzle-spring space (20) and the pressure space (27).

3. Common-rail injector according to one of the preceding claims, **characterized in that** the control space (15) is formed in a valve piece (3) which has a central outflow bore (16) with an outflow throttle (17) and a valve seat.

4. Common-rail injector according to Claim 3, **characterized in that** the inflow throttle is provided in a bore (19) in the valve piece (3), the said bore connecting the control space (15) to the nozzle-spring space (20).

5. Common-rail injector according to Claim 3, **characterized in that** the inflow throttle (30, 31; 35) is integrated into the nozzle needle (8).

6. Common-rail injector according to Claim 5, **characterized in that** the inflow throttle (29) is arranged in a central bore (30) in the nozzle needle (8), the said bore being connected to the nozzle-spring space (20) via a radial bore (31).

7. Common-rail injector according to Claim 5, **characterized in that** the inflow throttle is formed by a groove (35) which runs in the longitudinal direction of the nozzle needle (8) and which is provided on the control pin (12).

8. Common-rail injector according to one of the preceding claims, **characterized in that** the nozzle needle (8) is guided by the control pin (12).

9. Common-rail injector according to one of the preceding claims, **characterized in that** the nozzle needle (8) is guided at its end (38) near the combustion space.

10. Common-rail injector according to one of the preceding claims, **characterized in that** a step (23), which constitutes an abutment for a spring plate (22), is formed on the nozzle needle (8).

## Revendications

1. Injecteur de rampe commune pour injecter du carburant dans un système d'injection à rampe commune d'un moteur à combustion interne, comportant un corps d'injecteur (1) muni d'une alimentation en carburant (24) communiquant avec un accumulateur central de carburant à haute pression à l'extérieur du corps (1) de l'injecteur et avec une chambre de pression (27) à l'intérieur du corps (1) de l'injecteur, le carburant à haute pression étant injecté en fonction de la position d'une soupape de commande (18) assurant qu'une aiguille d'injecteur (8) mobile selon un mouvement alternatif dans un perçage longitudinal (6) de l'injecteur, axialement contre la force de précontrainte d'un ressort d'injecteur (21) logé dans une chambre à ressort d'injecteur (20), se soulève de son siège lorsque la pression régnant dans la chambre de pression (27) est supérieure à la pression régnant dans une chambre de commande (15), en étant reliée à l'alimentation en carburant (24) par un organe d'étranglement d'alimentation (19),
**caractérisé en ce que**
la chambre de commande (15) est formée par un volume cylindrique dans lequel coulisse de façon étanche un tourillon de commande (12) réalisé à l'extrémité de l'aiguille d'injecteur (8) à l'opposé de celle de la chambre de combustion,
la chambre à ressort d'injecteurs (20) étant réalisée au niveau de l'extrémité de l'aiguille d'injecteur (8) à l'opposé de la chambre de combustion, au-delà de la chambre de commande (15), et
la chambre à ressort d'injecteurs (20) entoure en partie l'aiguille d'injecteur (8).

2. Injecteur de rampe commune selon la revendication 1,
**caractérisé en ce que**
l'alimentation en carburant (24) débouche dans la chambre de ressort (20) d'injecteurs et
au moins un méplat (25) est réalisé sur l'aiguille d'injecteur (8) entre la chambre à ressort d'injecteurs (20) et la chambre de pression (27).

3. Injecteur de rampe commune selon l'une des revendications précédentes,
**caractérisé en ce que**
la chambre de commande (15) est réalisée dans une pièce d'injecteur (3) munie d'un perçage de sortie (16) central et d'un organe d'étranglement de sortie (17) ainsi que d'un siège de soupape.

4. Injecteur de rampe commune selon la revendication 3,
**caractérisé en ce que**
l'étranglement d'alimentation est prévu dans un perçage (19) de la pièce de soupape (3) reliant la chambre de commande (15) à la chambre à ressort d'injecteurs (20).

5. Injecteur de rampe commune selon la revendication 3,
**caractérisé en ce que**
l'organe d'étranglement d'alimentation (30, 31 ; 35) est intégré à l'aiguille d'injecteur (8).

6. Injecteur de rampe commune selon la revendication 5,
**caractérisé en ce que**
l'organe d'étranglement d'alimentation (29) est prévu dans un perçage central (30) de l'aiguille d'injecteur (8) communiquant par un perçage radial (31) avec la chambre de ressort d'injecteurs (20).

7. Injecteur de rampe commune selon la revendication 5,
**caractérisé en ce que**
l'organe d'étranglement d'alimentation est formé par une rainure (35) réalisée dans la direction longitudinale de l'aiguille d'injecteur (8), rainure prévue sur le goujon de commande (12).

8. Injecteur de rampe commune selon l'une des revendications précédentes,
**caractérisé en ce que**
l'aiguille d'injecteur (8) est guidée par le tourillon de commande (12).

9. Injecteur de rampe commune selon l'une des revendications précédentes,
**caractérisé en ce que**
l'aiguille d'injecteur (8) est guidée par son extrémité (38) proche de la chambre de combustion.

10. Injecteur de rampe commune selon l'une des revendications précédentes,
**caractérisé en ce qu'**
un épaulement (23) prévu sur l'aiguille d'injecteur (8), forme une butée pour une coupelle à ressort (22).
